# FASCICULE DE BREVET EUROPEEN

(11) **EP 0 174 238 B1**
(45) Date de publication et mention de la délivrance du brevet: **01.06.1988**
(21) Numéro de dépôt: 85401597.1
(22) Date de dépôt: 06.08.1985
(51) Int. Cl.: H01F 7/16

(54) **Electro-aimant polarisé à fonctionnement bi- ou monostable**
Monostabil oder bistabil arbeitender polarisierter Elektromagnet
Monostably or bistably functioning polarised electromagnet

(30) Priorité: 20.08.1984 FR 8412974
(43) Date de publication de la demande: 12.03.1986
(73) Titulaire: TELEMECANIQUE, 92504 Rueil Malmaison Cedex (FR)
(72) Inventeur: Guery, Jean-Pierre, F-95840 Bezons (FR); Olifant, Jacques, F-92000 Nanterre (FR)
(74) Mandataire: Marquer, Francis

(56) Documents cités:
- CH-A- 448 240
- DE-B- 1 037 593
- FR-A- 1 603 300
- GB-A- 2 112 212
- PATENTS ABSTRACTS OF JAPAN, vol. 7, no. 170 (E-189)[1315], 27 juillet 1983; & JP - A - 58 75 804 (MATSUSHITA DENKO K.K.) 07-05-1983
- PATENTS ABSTRACTS OF JAPAN, vol. 7, no. 166 (E-188)[1311], 21 juillet 1983; & JP - A - 58 74 016 (MATSUSHITA DENKO K.K.) 04-05-1983
- PATENTS ABSTRACTS OF JAPAN, vol. 7, no. 243 (E-207)[1388], 28 octobre 1983; & JP - A - 58 131 704 (MATSUSHITA DENKO K.K.) 05-08-1983

## Description

L'invention se rapporte à un électro-aimant polarisé comportant:
une bobine apte à être alimentée en courant continu,
un noyau magnétisable qui est mobile entre deux positions extrêmes longitudinales alternativement occupées grâce à un glissement à l'intérieur de la carcasse de cette bobine, et qui présente deux épanouissements polaires externes opposés s'étendant transversalement par rapport à l'axe de la bobine,
une culasse fixe présentant axialement, de part et d'autre de chaque épanouissement une paire de prolongements polaires ayant des polarités magnétiques opposées qui leur sont conférées par des moyens magnétiques permanents placés entre eux et orientés de façon que leurs axes magnétiques soient parallèles au dit axe,

les dits épanouissements venant en coopération avec ces prolongements de façon telle que, pourcha- cune des deux positions extrêmes, le flux magnétique envoyé par ces moyens magnétiques à travers le noyau soit de sens inverse.

Ces électro-aimants présentent un grand intérêt pour l'actionnement des interrupteurs de relais ou de contacteurs où l'on souhaite une bonne sensibilité et/ou une économie de courant.

Un électro-aimant présentant la structure définie ci-dessus est, par exemple, connu par le brevet FR-A-1 603 300 où il est appliqué à un relais polarisé effectuant la commutation de courants faibles.

Dans un tel relais polarisé, la mise en oeuvre d'un aimant permanent de forme annulaire et celle d'un noyau cylindrique, aux extrémités duquel sont associés concentriquement deux disques parallèles, procure une symétrie des attractions et répulsions magnétique qui se répercute parallèlement sur le coulissement du noyau à l'intérieur de la bobine; ce relais présente toutefois l'inconvénient de nécessiter la mise en oeuvre de deux aimants permanents pour magnétiser les trois pièces distinctes constituant avec eux la culasse fixe du relais. De plus, la situation latérale et totalement excentrique des aimants qui donne à l'ensemble une forme plate de faible épaisseur, définit des proportions qu'il est difficile d'utiliser dans certaines applications. Dans ce relais connu, l'utilisation de deux aimants et des trois pièces a été rendue nécessaire par le fait que ces pièces jouent un rôle accessoire qui est celui de participer avec le noyau à la constitution d'un interrupteur pour courants faibles; à cet effet, les aimants permanents font appel à des céramiques isolantes pour établir un isolement galvanique entre les trois pièces.

L'invention se propose d'apporter à ce relais connu, des perfectionnements visant à simplifier sa structure lorsque le noyau est associé directement ou indirectement à un interrupteur séparé nécessitant, pour sa commutation, l'exercice d'une force plus élevée, tout en conservant les avantages dont il peut bénéficer, relativement à la génération des forces d'appel parfaitement concentriques à la bobine.

Selon l'invention le but visé est atteint grâce au fait que deux paires de prolongements, de même premier signe magnétique, placées symétriquement par rapport à l'axe de la bobine font partie d'une même première pièce de canalisation de flux rectangulaire entourant une seconde pièce de canalisation de flux qui relie entre eux deux autres paires de prolongements symétriques ayant des signes opposés au premier et qui entoure une bobine dont la carcasse se trouve sensiblement traversée par les axes magnétiques d'aimants permanents disposés au même niveau axial entre des branches de canalisation de flux transversales.

D'autres particularités de l'invention visant l'obtention d'un fonctionnement monostable respectivement celle d'un appareil aisé à monter, ainsi que des variantes de réalisation, seront mieux comprises à la lecture de la description ci-après, avec référence aux dessins annexés, dans lesquels:
Les figures 1 et 2 représentent en perspectives deux électro-aimants selon l'invention, ne se différenciant l'un et l'autre que par les dispositions relatives des deux pièces de canalisation de flux.
La figure 3 montre une vue en élévation de l'électro-aimant selon la figure 1.
La figure 4 illustre, dans une demi-vue coupée en élévation, un électro-aimant présentant la constitution générale visible à la figure 1, mais où des premières mesures particulières sont prises pour lui conférer un caractère monostable.
La figure 5 montre dans une vue en perspective avec arrachement au quart, un électro-aimant ayant une constitution voisine de celle visible à la figure 1, mais où des secondes mesures particulières sont prises pour lui conférer un caractère monostable.
Les figures 6, 7, 8 représentent, dans une vue en élévation coupée par un plan axial, une vue de côté, et une vue de dessus en demi-coupe, un électro-aimant dans lequel sont précisés des moyens d'assemblage de ses différents organes; et
La figure 9 montre, dans une demi-vue en élévation, une pièce moulée servant de carcasse de bobine, de support pour ses bornes, et de moyen d'assemblage avec le circuit magnétique fixe.

Des positions d'éléments de l'électro-aimant 1 représenté à la figure 1, étant définis par rapport à un axe de symétrie, celui-ci a été représenté par XX' qui constitue également l'axe longitudinal du longement interne 4 d'une carcasse 2 recevant un bobinage 3; dans ce longement coulisse, entre deux positions extrêmes opposées, un noyau magnétisable 5 dont deux extrémités 6 et 7 sont partiellement visibles sur la figure; l'extrémité 6, qui dépasse de la joue 15 de la carcasse reçoit une première palette magnétisable 8 ayant deux épanouissements polaires transversaux externes et symétriques 9, 10, tandis qu'une seconde palette 11 magnétisable, ayant deux épanouissements polaires transversaux externes et symétriques 12, 13, se trouve placée sur le noyau entre une joue 14 de la carcasse 2 et l'extrémité 7, cette dernière étant par exemple utilisée pour effectuer la commande d'un interrupteur non représenté; l'appareil ne serait pas changé si le noyau 5 au lieu de s'arrêter au niveau de la seconde palette était prolongé par une extension pour effecturer une commande mécanique. Le noyau et ses deux palettes constituent la pièce mobile de l'électro-aimant et il est clair que la distance séparant les deux palettes autorise leur déplacement longitudinal entre les deux positions extrêmes opposées.

Dans l'une des positions extrêmes, la palette 11 repose sur une branche transversale 16 externe appartenant à une première pièce de canalisation de flux 17 en forme de cadre rectangulaire, tandis que lapalette 8 repose sur une branche transversale interne 18 d'une seconde pièce de canalisation de flux en forme de cadre 19 qui est entourée parallèlement par la première et qui entoure à son tour la carcasse de la bobine. On voit sur la figure qu'une autre branche interne 20 est placée en regard de la branche interne 18 du cadre 19 et qu'une autre branche interne 21 de ce cadre est placée en regard des branches externes 20 respectivement 16, de sorte que chaque palette se trouve placée entre deux branches parallèles. Ces branches constituent des paires de prolongements polaires transversaux 20a, 20b respectivement 16a, 16b et 18a, 18b respectivement 21 a, 21 b ainsi que cela apparaîtra à la figure 3.

Il va de soi que, au moins les branches internes, et respectivement une branche externe comportent des ouvertures axiales, non représentées pour ne pas alourdir la figure, afin de permettre le passage du noyau, respectivement du prolongement 7.

Deux aimants permanents 22 et 23 sont placés symétriquement par rapport à l'axe XX' entre les branches 20 et 18 de façon telle que leurs pôles magnétiques de même signe soient appliqués contre une même branche et que leur axe de magnétisation NS, N'S', qui sont tous deux parallèles à l'axe, traversent sensiblement la carcasse de la bobine. Il en résulte une diminution de l'encombrement et une différence de longueur de fer que doit parcourir le flux de l'aimant pour circuler vers les faces 18, 20 d'une part et 16, 21 d'autre part.

Les deux branches internes présentent, par suite, une même polarité magnétique, d'un certain signe, tandis que les deux branches externes présentent à leur tour une même polarité magnétique de signe opposé au précédent.

On observe que le dispositif qui vient d'être décrit possède deux états stables, définis par les positions extrêmes du noyau, pour lesquels, en l'absence d'excitation de la bobine, le noyau peut être traversé par deux flux de sens opposé qui sont fournis par les aimants permanents et qui sont transmis alternativement par les pièces de canalisation de flux. Dans le second état stable opposé à celui de la figure 1 la palette 8 passe entre les aimants et vient s'appliquer sur la branche 20, tandis que la palette 11 s'applique sur la branche 21.

Lorsqu'un courant continu (ou redressé) de sens convenable est envoyé dans la bobine par ses deux bornes 24, 24', le flux de commande développé par celle-ci va s'opposer au flux permanent traversant le noyau; si ce flux de commande est d'intensité suffisante, le noyau va se déplacer axialement pour prendre une position extrême opposée.

Il est clair qu'un fonctionnement identique sera obtenu si deux autres aimants, tels que les aimants 22, 23 sont placés, de façon analogue, entre les branches 16 et 21 pour que leurs flux soient additifs; toutefois dans ce cas les longueurs de fer à traverser sont les mêmes. On voit également que le fonctionnement reste le même si l'on fait pivoter, par exemple, la pièce de canalisation de flux 19' d'un quart de tour par rapport à la pièce 17 et autour de l'axe XX', voir figure 2.

On conçoit également que le flux permanent puisse encore être canalisé si l'une des cloisons 25 ou 26 ou 27 ou 28 doit être enlevée pour des raisons particulières ou réduite en section à condition que subsistent l'une d'entr'elles pour relier, dans chaque cadre, les branches latérales qui forment des prolongements transversaux nécessaires à l'établissement d'un flux au travers des épanouissements des palettes, et ensuite du noyau.

Dans le mode de réalisation illustré à la figure 4, où les pièces ayant les mêmes fonctions portent les mêmes repères, un prolongement 30 du noyau porte une troisième palette 31 extérieure au cadre 17 qui est éloignée de la branche 20 pour une position de repos R où le noyau est déplacé vers la gauche et qui s'y plaque pour la position extrême de travail T opposée représentée sur cette figure, alors que la palette 8 n'atteint pas la branche 18. Il est clair, que pour cette dernières position un circuit magnétique de faible réluctance (comprenant la branche 18, la palette 8, le prolongement 30, la palette 31 et la branche 20) va se trouver placé en parallèle avec un circuit comprenant la branche 18, le noyau 5, la palette 11 et les cloisons externes 27, 28 de la pièce de canalisation de flux 17 et va shunter ainsi le flux développé par les aimants permanents, de sorte que les forces d'attraction exercées suries palettes pour cette position n'auront plus la même intensité si des phénomènes de saturation apparaissent par exemple dans la branche 18. Par suite, à la disparition dans la bobine, du courant d'excitation qui a été necessaire pour amener les palettes dans cette position T, des attractions de sens inverses pourront s'exercer sans effet de rémanence entre les palettes et les branches 20, respectivement 21 pour ramener l'armature mobile constituée par l'ensemble des pièces 5, 8, 11 à la position de repos R.

Le fonctionnement de cet électro-aimant présente donc une caractéristique monostable qui peut avantageusement être utilisée pour la commande d'appareils du type relais ou contacteur.

Dans une variante d'électro-aimant monostable visible à la figure 5, une faible réluctance parallèle pourrait également être procurée par une troisième palette 33, placée sur un prolongement 34 du noyau 5' situé entre les branches 16', 21' de façon à se placer dans le plan de la branche 21 ' à travers une ouverture 35 de celle-ci légèrement plus grande alors que la palette 11' est, elle, placée extérieurement à la branche 16'. Cette variante provoque toutefois l'apparition de forces d'attraction transversales sur la palette 33.

Dans l'autre position le circuit magnétique est fermé grâce au contact des palettes 8', 33 contre les branches 18' respectivement 16'.

Enfin, on peut également adjoindre au noyau, un ressort d'assistance tel que 36 pour fournir une force axiale F susceptible d'améliorer le caractère monostable du dispositif.

Un exemple de réalisation de l'électro-aimant, selon l'invention qui est visible aux figures 6, 7, 8, et dont la mise en oeuvre peut être étendue à l'un des quelconques modes de réalisation présentés, a été plus spécialement adapté à celui de la figure 1.

Cet exemple fait particulièrement appel à une pièce moulée synthétique 70 jouant le rôle de la carcasse de la bobine et procurant des moyens d'association aptes à appliquer fermement les faces polaires des aimants permanents contre les branches des pièces conductrices de flux.

La carcasse 40 de la bobine 3 présente un alésage 42, dont les extrémités sont ajustées pour guider le noyau 43, et deux joues transversales 44, 45. L'une de ces joues 45 peut comporter une saille de faible hauteur 46 pour assurer son centrage dans une ouverture 47 de la pièce de guidage de flux interne 48, tandis que la joue 44 de forme générale rectangulaire présente à chacun de ses quatre sommets une colonne longitudinale élastique dont deux 49, 50 sont visibles à la figure 6.

Ces colonnes qui embrassent à leur base 51, 52 la branche interne 53, et peuvent ce centrer par rapport à celle-ci grâce à des encoches telles que 54, voir aussi figure 7, présentent à leurs extrémités respectives un crochet tel que 55 ou 56 qui s'étend au-delà de la branche externe 57 de guidage de flux.

Les aimants permanents 58, 59 qui sont placés entre ces branches parallèles sont maintenus en ferme contact avec celles-ci, grâce à une force longitudinale développé par les colonnes entre les crochets et la surface extérieure 60 de la joue 44; ces mêmes colonnes, qui limitent un mouvement radial centrifuge des aimants, peuvent comporter des portions de longements tels que 61 pour opérer un guidage latéral des aimants, voir aussi figure 8.

Un maintien complémentaire des aimants destinés à empêcherleur déplacement vers l'axe central, ainsi qu'à procurer un guidage angulaire de la position des palettes 67, 68 peuvent être assurés par une pièce de guidage annexe 62, voir figure 6, qui vient se placer sur l'une ou l'autre des branches 57 ou 53 et présente des colonnettes ou parois parallèles à l'axe telles que celles réprésentées en 63 à la figure 3. Dans la mode d'exécution représenté, où la pièce 62 est rendue solidaire de la branche 57 ces colonnettes qui traversent des ouvertures 64, 64' de la branche externe 57, voir figure 7, font partie d'une même plaquette 65 percée d'une ouverture pour permettre le passage d'un prolongement 66 du noyau prévu pour transmettre les mouvements.

Si ce prolongement est attelé à un porte-contact dont les mouvements sont guidés angulairement et si les branches 53, 57 portent, en regard des surfaces polaires, des aimants, des dépressions planes empêchant leur déplacement vers l'axe, on pourra se dispenser d'utiliser la pièce annexe 62.

Sur le figures 6 à 8, les proportions de la course des palettes par rapport aux autres dimensions n'ont pas été respectées, afin d'aérer le dessin et de mieux rendre visible les détails de structure.

Le montage de cet électro-aimant est effectué de la façon suivante:
la pièce 70 est d'abord munie de son noyau et de ses palettes, celles-ci étant par exemple rivées ou emmanchées à force sur le noyau;
la carcasse de bobine est ensuite remplie de fil, puis ses extrémité sont raccordées aux bornes prévues à cet effet; pendant cette opération, le maintien de la pièce 70 sur la machine à bobiner est avantageusement opéré grâce aux crochets 55, 57;
la pièce 70 est ensuite introduite latéralement dans la pièce de guidage de flux interne 71 et du côté G ou manque l'une des parois longitudinales; cette introduction est facilitée par exemple grâce à des entailles 72, 73 pratiquées sur les branches internes, dans le prolongement des ouvertures de passage 72', 73' qui sont traversées par le noyau 43;
l'ensemble de la pièce 70 et de la pièce 71 est ensuite engagé, en travers, voir direction A figure 6, vers la branche externe 57 de la pièce de guidage de flux 71 et munie de ses aimants; cet engagement peut être facilité par une entaille latérale 75 de la branche 57 assurant au prolongement 66 un passage plus aisé, voir figure 7;
après mise en alignement coaxial des deux pièces 74 et 71 cette dernière est poussée axialement pour que s'effectue l'accouplement des crochets 55, 57 avec les bords de la branche externe 57;
la pièce 62 est, le cas échéant, mise en place.

Les moyens de raccordement des extrémités 78 du fil de la bobine 3, voir figure 9, peuvent avantageusement être rapportés sur deux des colonnes telles que 79 appartenant à la pièce moulée 70', sous forme de cosses à souder, de bornes à vis, ou de plages métalliques rigides ou souples 80 aptes à opérer une liaison électrique par pression et/ou glissement; la figure 9 montre cette dernière solutuion; le cas échéant, des bornes peuvent être placées aux extrémités des crochets n'entrant pas en contact avec la branche externe.

Le maintien latéral de la pièce 71 à l'intérieur de la pièce 74, qui peut être assuré par la coopération des colonnes et des crochets avec des encoches 54 et 81 appartenant respectivement à ces deux pièces, peut être complété par le contact de bossages de la pièce 70 tels que 82, 83, 84, 85 avec les cloisons longitudinales 86, 87 de la pièce 74, voir figure 8.

## Revendications

1. Electro-aimant polarisé (1) comportant: une bobine (3) apte à être alimentée en courant continu;
un noyau magnétisable (5) qui est mobile entre deux positions extrêmes (R, T) longitudinales alternativement occupées grâce à un glissement à l'intérieur de la carcasse (2) de cette bobine (3), et qui présente deux épanoissements polaires (9, 10; 12, 13) opposés s'étendant transversalement par rapport à l'axe (XX') de la bobine (3);
une culasse fixe présentant axialement, de part et d'autre de chaque épanoissement (9, 10; 12, 13) une paire de prolongements polaires (20a, 20b; 16a, 16b; 18a, 18b; 21 a, 21 b) ayant des polarités magnétiques opposées qui leur sont conférées par des moyens magnétiques permanents (22, 23) placés entre eux et orientés de façon que leurs axes magnétiques (NS, N'S') soient parallèles audit axe (XX'), lesdits épanouissements (9, 10; 12, 13) venant en coopération avec ces prolongements (20a, 20b; 16a, 16b; 18a, 18b; 21a, 21b) de façon telle que, pour chacune des deux positions extrêmes (R, T), le flux magnétique envoyé par ces moyens magnétiques (22, 23) à travers le noyau soit de sens inverse, caractérisé en ce que deux paires de prolongements (20a, 20b) (16a, 16b), de même premier signe magnétique, placées symétriquement par rapport à l'axe (XX') de la bobine (3) font partie d'une même première pièce de canalisation de flux rectangulaire (17) entourant une seconde pièce de canalisation de flux (19) qui relie entre deux autres paires de prolongements symétriques (18a, 18b) (21a, 21b) ayant des signes opposés au premier et qui entoure une bobine (3) dont la carcasse (2) se trouve sensiblement traversée par les axes (NS, N'S') magnétiques d'aimants permanents (22, 23) disposés au même niveau axial entre des branches de canalisation de flux transversales (18, 20).

2. Electro-aimant polarisé selon la revendication 1, caractérisé en ce que la première pièce de canalisation de flux (17) et la seconde pièce de canalisation de flux (19) prennent la forme de deux cadres rectangulaires qui sont placés l'un dans l'autre et sont traversés concentriquement par le noyau (5) respectivement par un prolongement extérieur (7) de celui-ci.

3. Electro-aimant selon la revendication 1 ou 2, caractérisé en ce qu'un prologement (30) respectivement (34) du noyau (5) porte une troisième palette transversale (31) respectivement (33), qui établit avec une branche externe (20) respectivement (16') de la pièce de canalisation de flux externe(17), et pour l'une des positions du noyau, une faible réluctance de façon à dériver une fraction du flux fourni par les aimants permanents (22, 23).

4. Electro-aimant selon la revendication 3, caractérisé en ce que cette troisième palette (31) reste à l'extérieur de la branche externe (20) avec laquelle elle coopère, pour chacune des deux positions extrêmes (R, T) du noyau.

5. Electro-aimant selon la revendication 3, caractérisé en ce que cette troisième palette (33) se trouve placée dans le plan de la branche interne (2T) avec laquelle elle coopère grâce à la presence d'une ouverture calibrée (35) de celle-ci, et pour l'une des positions extrêmes (R, T) du noyau.

6. Electro-aimant selon l'une des revendications 2 à 5, caractérisé en ce que les deux cadres (17, 19) sont placés dans un même plan.

7. Electro-aimant selon l'une des revendications 2 à 5, caractérisé en ce que les deux cadres (17, 19') sont respectivement placés dans deux plans qui sont perpendiculaires.

8. Electro-aimant selon l'une des revendications 2 à 7, caractérisé en ce que l'un des cadres rectangulaires (19) respectivement (71) est dépourvu de l'une de ses cloisons longitudinales.

9. Electro-aimant selon l'une des revendications 2 à 8, caractérisé en ce qu'une pièce moulée (70) comportant une portion plane (44, 60) perpendiculaire à l'axe (XX') et des colonnes (49, 50) parallèles à celui-ci munis de crochets (55, 57) applique deux branches transversales (53, 57) des pièces de canalisation de flux (71, 74) contre les faces polaires des aimants (58, 59) et établit un alignement coaxial de ces deux pièces.

10. Electro-aimant selon l'une des revendications 1 à 8, caractérisé en ce qu'une pièce moulée (62) qui présente des moyens de retenue latérale (63) pour les aimants et qui effectue, en même temps, une orientation angulaire des palettes et du noyau est fixée sur l'une des pièces de canalisation de flux.

11. Electro-aimant selon l'une des revendications 9 à 10, caractérisé en ce que la pièce moulée (70) porte également la carcasse (40, 42, 44, 45) de la bobine (3).

12. Electro-aimant selon l'une des revendications 9 et 11, caractérisé en ce que deux colonnes (79) de la pièce moulée (70') servent à maintenir des organes de raccordement (80) reliés aux extrémités (78) du fil de la bobine (3).

## Patentansprüche

1. Polaristierter Elektromagnet (1), mit: einer Spule (3), die mit Gleichstrom gespeist werden kann;
einem magnetisierbaren Kern (5), weicher zwischen zwei extremen Längsstellungen (R, T) beweglich ist, die er, indem er im Innneren des Gehäuses (2) der besagten Spule (3) gleitet, wechselweise einnimmt, und welcher zwei entgegengesetzte ausgeweitete Polabschnitte (9, 10; 12, 13) aufweist, die im Verhältnis zur Achse (XX') der Spule (3) quer verlaufen;
einem stationären Joch, welches axial beidseitig eines jeden der ausgeweiteten Polabschnitte (9, 10; 12, 13) je zwei Polverlängerungen (20a, 20b; 16a, 16b; 18a, 18b; 21a 21b) aufweist, mit entgegengesetzten magnetischen Polaritäten, die ihnen von Dauermagnetvorrichtungen (22, 23) verliehen werden, welche zwischen ihnen angordnet und so ausgerichtet sind, dass ihre Magnetachsen (NS, N', S') parallel zur besagten Achse (XX') verlaufen, wobei besagte ausgeweitete Abschnitte (9, 10; 12, 13) so mit besagten Verlängerungen (20a, 20b; 16a, 16b; 18a, 18b; 21a, 21b) zusammenarbeiten, dass in jeder der Extremstellungen (R, T) der von besagten Magnetmitteln (22, 23) durch den Kern (5) gesandte Magnetfluss im entgegengesetzten Sinne verläuft, dadurch gekennzeichnet, dass zwei Verlängerungspaare (20a, 20b), (16a, 16b) des gleichen ersten Magnetzeichens, die im Verhältnis zur Achse (XX') der Spule (3) symmetrisch angeordnet sind, zum gleichen ersten rechteckigen Flusskanalisierungsteil (17) gehören, welches ein zweites Flusskanalisierungsteil (19) umgibt, das zwei andere symmetrische Verlängerungspaare (18a, 18b) (21a, 21b) mit zum ersten Paar entgegengesetzten Zeichen miteinander verbindet und eine Spule (3) umgibt, deren Gehäuse (2) im wesentlichen von den Magnetachsen (NS, N'S') von Dauermagneten (22, 23), welche auf der gleichen Axialebene zwischen Querschenkeln (18, 20) zur Flusskanalisierung angeordnet sind, duchquert wird.

2. Polarisierter Elektromagnet nach Anspruch 1, dadurch gekennzeichnet, dass das erste Flusskanalisierungsteil (17) und das zweite Flusskanalisierungsteil (19) die Form zweier rechteckiger Rahmen haben, die einer im anderen angeordnet sind und durch die konzentrisch der Kern (5), bzw. eine äussere Verlängerung (7) desselben hindurchreicht.

3. Elektromagnet nach Anspruch 1 oder 2, dadurch gekennzeichnet, dass eine Verlängerung (30) bzw. (34) des Kerns (5) eine dritte Querplatte (31) bzw. (33) trägt, die mit einem äusseren Schenkel (20) bzw. (16') des äusseren Flusskanalisierungsteils (17), wenn der Kern sich in einer der Stellungen befindet, eine geringe Reluktanz herstellt, um einen Teil des von den Dauermagneten (22, 23) hervorgebrachten Flusses abzuleiten.

4. Elektromagnet nach Anspruch 3, dadurch gekennzeichnet, dass besage dritte Platte (31) ausserhalb des äusseren Schenkel (20) bleibt, mit dem sie in jeder der Extremstellungen (R,T) des Kerns zusammenarbeitet.

5. Elektromagnet nach Anspruch 3, dadurch gekennzeichnet, dass besagte Platte (33) in der Ebene des inneren Schenkels (21') angeordnet ist, mit dem sie mittels einer darin angebrachten kalibrierten Öffnung (35) zusammenarbeitet, wenn sich der Kern in einer der Extremstellungen (R, T) befindet.

6. Elektromagnet nach einem der Ansprüche 2 bis 5, dadurch gekennzeichnet, dass sich die beiden Rahmen (17, 19) in der gleichen Ebene befinden.

7. Elektromagnet nach einem der Ansprüche 2 bis 5, dadurch gekennzeichnet, dass sich die beiden Rahmen (17, 19') jeweils in zwei senkrecht zueinander angeordneten Ebenen befinden.

8. Elektromagnet nach einem der Ansprüche 2 bis 7, dadurch gekennzeichnet, dass bei einem der rechteckigen Rahment (19) bzw. (71) eine der Längstrennwände fehlt.

9. Elektromagnet nach einem der Ansprüche 2 bis 8, dadurch gekennzeichnet, dass ein Formteil (70) mit einem ebenen, senkrecht zur Achse (XX') verlaufenden Abschnitt (44, 60) und zu diesem parallelen, mit Haken (55, 57) versehenen Ständern (49, 50) zwei Querschenkel (53, 57) der Flusskanalisierungsteile (71, 74) gegen die Polflächen der Magnete (58, 59) anglegt und so beide Teile in einer koaxialen Linie ausrichtet.

10. Elektromagnet nach einem der Ansprüche 1 bis 8, dadurch gekennzeichnet, dass ein Formteil (62) mit Mitteln (63) zur seitlichen Halterung der Magneten, welches zur gleichen Zeit eine Winkelorientierung der Platten und des Kerns vornimmt, auf einem der Flusskanalisierungsteile befestigt ist.

11. Elektromagnet nach einem der Ansprüche 9 oder 10, dadurch gekennzeichnet, dass das Formteil (70) ebenfalls das Gehäuse (40, 42, 44, 45) der Spule (3) trägt.

12. Elektromagnet nach einem der Ansprüchen 9 und 11, dadurch gekennzeichnet, dass zwei der Ständerr (79) des Formteils (70') dazu dienen, die Verbindungsorgane (80) mit den Enden (78) der Spulendrähte (3) in Verbindung zu halten.

## Claims

1. A polarized electromagnet (1) comprising:
a coil (3) adapted to be supplied with DC current; a magnetizable core (5) which is movable between two longitudinal end positions (R, T) occupied alternately by sliding inside the carcase (2) of this coil (3) and which has two opposite widened pole portions (9, 10; 12, 13) extending transversely with respect to the axis (XX') of the coil (3);
a fixed yoke having axially on each side of each widenend pole portion (9, 10; 12, 13) a pair of pole extensions (20a, 20b; 16a, 16b; 18a, 18b; 21a, 21 b) having opposite magnetic polarities which are conferred thereon by permanent magnetic means (22, 23) placed therebetweeen and orientated so that their magnetic axes (NS, N'S') are parallel to said axis (XX'), said widened pole portions (9, 10; 12, 13) cooperating with said extensions (20a, 20b; 16a, 16b; 18a, 18b; 21 a, 21b) so that, for each of the two end positions (R, T), the magnetic flux sent by these magnetic means (22, 23) through the core (5) is of reverse direction, characterized in that two pairs of extensions (20a, 20b) (16a, 16b) of the same first first magnetic sign, placed symmetrically with respect to said axis (XX') of the coil (3) form part of a same first rectangular flux channelling piece (17) surrounding a second flux channelling piece (19) which connects together two other pairs of symmetrical extensions(18a, 18b; 21a, 21b) having signs opposite to the first one and which surround a coil (3) whose carcase (2) is substantially traversed by the magnetic axes (NS, N'S') of permanent magnets (22, 23) disposed at the same level between transverse flux channelling branches (18, 20).

2. The polarized electromagnet as claimed in claim 1, characterized in that said first flux channelling piece (17) and said second flux channelling piece (19) are in the form of two rectangular frames which are placed one in the other and have passing concentrically therethrough the core (5) and respectively an external extension (7) thereof.

3. The electromagnet as claimed in claim 1 or 2, characterized in that an extension (30) respectively (34) of the core (5) comprises a third transverse plate (31) respectively (33) which establishes with an external branch (20) respectively (16') of the external flux channelling piece (17) and for one of the positions of the core, a small reluctance so as to divert a fraction of the flux supplied by the permanent magnets (22, 23).

4. The electromagnet as claimed in claim 3, characterized in that said third plate (31) rests on the outside of the external branch (20) with which it cooperates for each of the two end positions (R, T) of the core.

5. The electromagnet as claimed in claim 3, characterized in that said third plate (33) is placed in the plane of the internal branch (21') with which it cooperates throught the presence of a calibrated opening (35) therein, and for one of the end positions (R, T) of the core.

6. The electromagnet as claimed in one of claims 2 to 5, characterized in that said two frames (17, 19) are placed in the same plane.

7. The electromagnet as claimed in one of claims 2to 5, characterized in that said two frames(17,19') are respectively placed in two planes which are perpendicular.

8. The electromagnet as claimed in one of claims 2 to 7, characterized in that one of said rectangular frames (19) respectively (71) is without one of its longitudinal dividing walls.

9. The electromagnet as claimed in one of claims 1 to 8, characterized in that a molded piece (70) comprising a flat portion (44, 60) perpendicular to said axis (XX') and columns (49, 50) parallel thereto having hooks (55, 57) applies two transverse branches (53, 57) of said flux channelling pieces (71, 74) against the pole faces of the magnets (58, 59) and establishes a coaxial alignment of these two pieces.

10. The electromagnet as claimed in one of claims 1 to 8, characterized in that a molded piece (62) which has lateral retaining means (63) for the magnets and which at the same time effects an angular orientation of the plates and of the core is fixed to one of said flux channelling pieces.

11. The electromagnet as claimed in one of claims 9 or 10, characterized in that said molded piece (70) also carries the carcase (40, 42, 44, 45) of the coil (3).

12. The electromagnet as claimed in one of claims 9 and 11, characterized in that two of the columns (79) of the molded piece (70') serve for maintaining in position connecting members (80) connected to the ends (78) fothe wire of the coil (3).
